# EUROPÄISCHE PATENTSCHRIFT

(11) **EP 2 060 329 B1**
(45) Veröffentlichungstag und Bekanntmachung des Hinweises auf die Patenterteilung: **21.04.2010**
(21) Anmeldenummer: 07022426.6
(22) Anmeldetag: 19.11.2007
(51) Int. Cl.: B07B 1/20, B07B 1/48

(54) **Siebeinrichtung und Befestigungsmittel für Siebbleche**
Screen device and mounting devices for screening sheets
Dispositif de criblage et moyen de fixation pour tôles de criblage

(43) Veröffentlichungstag der Anmeldung: 20.05.2009
(73) Patentinhaber: Lindner, Manuel, 9800 Spittal/Drau (AT)
(72) Erfinder: Schiffer, Peter, 9872 Millstatt (AT); Fritz, Mario, 9872 Millstatt (AT); Tiefnig, Egon, 9751 Sachsenburg (AT)
(74) Vertreter: Grünecker, Kinkeldey, Stockmair & Schwanhäusser Anwaltssozietät

(56) Entgegenhaltungen:
- DE-A1- 4 100 080
- US-A- 2 225 781
- US-A- 4 824 034
- US-A- 5 485 924
- US-A- 5 605 291

## Beschreibung

### Gebiet der Erfindung

Die vorliegende Erfindung betrifft eine Siebeinrichtung für eine Zerkleinerungsvorrichtung, durch welche zerkleinerte Komponenten ausgetragen werden, und insbesondere Befestigungsmittel zur Befestigung von Siebblechen an Siebkassetten.

### Stand der Technik

Gewerbeabfall, Industrieabfall, Hausabfall etc., z.B. (Hart-)Kunststoff, Textilien, Verbundstoffe, Reifen, Gummi oder Althölzer (wie Paletten und Spanplatten), bedürfen vor ihrer endgültigen Entsorgung oder insbesondere vor der Rückführung in den Wertstoffkreislauf der Zerkleinerung in entsprechenden Zerkleinerungsvorrichtungen.

Ein zentrales Element eines herkömmlichen Zerkleinerers stellt eine Rotoreinheit dar, welche einen Rotor umfasst, der mit Messern, die z. B. mit konkav geschliffenen Rundschneidkronen versehen sein können, bestückt ist. Die Messer sind beispielsweise durch Verschrauben an Messerträgern befestigt, die in Messertaschen eingeschweißt sind oder z. B. angeschraubt sein können, welche in den Rotor gefräst sind. Die Zerkleinerung des aufgegebenen Materials erfolgt zwischen den mit dem Rotor rotierenden Messern und stationären Gegenmessem (Statormessem, Abstreifkämmen).

Nach der Zerkleinerung zwischen den rotierenden Messern und den Statormessern wird das Material durch eine Siebeinrichtung ausgetragen. Diese Siebeinrichtung bestimmt den Zerkleinerungsfaktor nach Maßgabe der Siebgröße (z. B. 5 bis 150 mm). Das durch das Sieb gelangte zerkleinerte Material wird mithilfe eines Transportbandes, einer Transportschnecke, eines Kettenförderers oder einer Absauganlage usw. weiterbefördert. Die Siebeinrichtung enthält typischer Weise Siebbleche, die an den Enden mit einem Siebträger (einer Siebkassette) oder mit einem Maschinengehäuse verschraubt sind. Zur sicheren Befestigung der Siebbleche an dem Siebträger oder dem Gehäuse ist i.a. eine Mehrzahl von Schrauben notwendig.

In der US -A- 5 485 924 wird ein Zentrifugalsichter beschrieben, an dem mit Hilfe von Klemmelementen ein Sieb angebracht ist (siehe Spalte 2 Zeile 52 bis Spalte 3, Zeile 37). Das Sieb wird mit Hilfe eines deformierbaren Flanches fixiert.

Die US -A- 4 824 034 offenbart ein Siebblech für einen Schredder, welcher an zylinderförmigen Elementen mit einer Siebeinrichtung verbindbar ist.

Die US -A- 2 225 781 offenbart eine Zerkleinerungsvorrichtung mit Rotor und Rotormessern und einer zylindrischen Siebeinrichtung.

Die Verschraubungen sind im Betrieb des Zerkleinerers starken Beanspruchungen ausgesetzt, und somit müssen die Auflageflächen der Schraubflächen möglichst parallel zueinander sein, um ein Lösen oder einen Bruch der Verschraubungen und infolgedessen schwere Beschädigungen der gesamten Zerkleinerungsvorrichtung im Betrieb möglichst zu verhindern. Die Parallelität der Auflageflächen der Schraubflächen lässt sich nur erreichen, wenn die Siebkassette und die Siebbleche mit sehr geringen Toleranzen gefertigt werden. Dadurch ist die Herstellung dieser Komponenten sehr kostspielig. Zudem müssen die Anzugsdrehmomente bei der Verbindung der Siebbleche mit Schrauben genau eingehalten werden, so dass die Montage ausschließlich durch entsprechend geschultes Fachpersonal vorgenommen werden kann.

Ein weiterer Nachteil der Schraubbefestigung der Siebbleche in dem Stand der Technik besteht darin, dass die Verschraubungen teilweise nur sehr schwer zugänglich sind. So lassen sich einige Verschraubungen z. B. nur dadurch erreichen, dass eine Wartungsperson in eine Abfördereinrichtung unterhalb des Zerkleinerers steigt, die das durch die Siebbleche durchgehende zerkleinerte Material weitertransportiert. Weil die Siebbleche einem Verschleiß unterliegen und somit regelmäßig zu warten sind, müssen die eventuell schwer zugänglichen Verschraubungen in regelmäßigen zeitlichen Abständen sehr zeitaufwändig von einer Wartungsperson gelöst und ersetzt werden.

Da die Stillstandzeit des Zerkleinerers aus ökonomischen Gründen minimiert werden sollte, ist es wünschenswert, eine Befestigungsmöglichkeit für Siebbleche an einem Siebträger einer Siebeinrichtung für einen Zerkleinerer zur Verfügung zu stellen, die eine einfachere und schnellere Wartung, insbesondere eine vereinfachte Demontage abgenutzter Siebbleche und Montage neuer Siebbleche, ermöglicht.

### Beschreibung der Erfindung

Die oben gestellte Aufgabe wird durch Befestigungsmittel zur Befestigung eines Siebblechs an einem Siebträger einer Siebeinrichtung für eine Zerkleinerungsvorrichtung gemäß Anspruch 1 gelöst. Die Siebeinrichtung umfasst insbesondere den Siebträger und eine Anzahl von Siebblechen. Die Befestigungsmittel umfassen
ein erstes Spannelement, das mit der Siebeinrichtung, insbesondere dem Siebträger, verbunden ist, und das dazu ausgebildet ist, eine Kraft auf das Siebblech auszuüben;
ein zweites Spannelement, das mit der Siebeinrichtung, insbesondere dem Siebträger,
verbunden ist, und das dazu ausgebildet ist, eine Kraft auf das Siebblech auszuüben;
wobei zumindest eines der Spannelemente ein elastisches Element ist, das dazu ausgebildet ist, auf das Siebblech eine elastische Rückstellkraft auszuüben.

Dabei ist das genannte erste Spannelement ein mechanisches Klemmteil, das dazu ausgebildet ist, eine Kraft parallel zu einer Kante des Siebbleches auszuüben, und es ist das zweite Spannelement ein elastisches Element, insbesondere ein Federelement, das dazu ausgebildet ist, eine elastische Rückstellkraft parallel zu der Kante des Siebbleches in Reaktion auf die von dem ersten Spannelement ausgeübte Kraft auszuüben.

Das Klemmelement kann dazu dienen, sowohl das Siebblech an einem Ende desselben an den Siebträger zu klemmen als auch dazu, eine Kraft auf dieses Ende des Siebblechs auszuüben, die im wesentlichen in Richtung des gegenüberliegenden Endes des Siebblechs gerichtet ist. Es kann z. B. eine Vorrichtung zur Aufnahme des Siebbleches (eine Siebkassette) als Klemmelement dienen.

Das Siebblech wird somit ohne Verschraubung an dem Siebträger durch die von dem ersten und zweiten Spannelement angelegten Kräfte befestigt. Dadurch, dass zumindest eines der Spannelemente eine elastische Rückstellkraft ausübt (auf eine einwirkende Kraft also durch Ausüben einer Reaktionskraft reagiert), sind die beanspruchten Befestigungsmittel dahingehend vorteilhaft, dass die Befestigung des Siebblechs (Siebes) weniger anfällig gegen Vibrationen ist als in dem Stand der Technik, d.h. die Befestigung ist zuverlässiger.

Zudem kann ein mit den beanspruchten Befestigungsmitteln befestigtes Siebblech leicht und ohne großen Zeitaufwand nach Abnutzung im Laufe des Betriebs der Zerkleinerungsvorrichtung durch ein neues ersetzt werden. Des weiteren erlaubt das Bereitstellen eines elastischen Spannelements, das die elastische Kraft (beispielsweise eine Federrückstellkraft) ausübt, größere Fertigungstoleranzen der einzelnen Komponenten der Siebeinrichtung, da Varianzen in der Fertigung durch entsprechendes Einstellen des elastischen Spannelements (der elastischen Rückstellkraft) kompensiert werden können.

Sowohl das erste als auch das zweit Spannelement kann eine Druckkraft oder eine Zugkraft auf das Siebblech ausüben, d.h. das Spannen des Siebblechs kann durch Drücken auf gegenüberliegende Kanten oder Ziehen an diesen erfolgen. Das Siebblech wird also entweder unter Zug- oder Schubspannung gesetzt.

Das elastische Spannelement kann insbesondere ein Federelement sein oder zumindest ein solches umfassen. Das Federelement kann eine in dem Stand der Technik wohlbekannte Druckfeder, eine Blattfeder, Spiralfeder oder auch ein Gummielement o. ä. sein. Die Verwendung eines solchen Federelements zum Aufbringen der elastischen Rückstellkraft zum Spannbefestigen des Siebblechs ist kostengünstig, praktikabel und erlaubt eine zuverlässige Befestigung des Siebblechs an dem Siebträger.

Die Siebeinrichtung wird i.a. so vorgesehen sein, dass sie den Rotor einer Zerkleinerungsvorrichtung teilweise entlang der Rotorachse umgibt. Prinzipiell kann die Spannung des Siebblechs durch Anlegen von Kräften durch die Spannelemente lediglich in Richtung entlang der Rotorlängsachse bevorzugt aber in einer Richtung senkrecht zu der Rotorlängsachse, insbesondere parallel zu einer Schmalseite eines rechteckigen Siebblechs, erfolgen.

Die vorliegende Erfindung stellt des Weiteren eine Siebeinrichtung für eine Zerkleinerungsvorrichtung zur Verfügung, welche die oben beschriebenen Befestigungsmittel umfasst.

Auch wird ein Siebblech für eine Siebeinrichtung für eine Zerkleinerungsvorrichtung, das ein erstes Element umfasst, das dazu ausgebildet ist, mit einem ersten Spannelement der Siebeinrichtung in Eingriff zu stehen, und das ein zweites Element umfasst, das dazu ausgebildet ist, mit einem zweiten Spannelement der Siebeinrichtung in Eingriff zu stehen, derart dass das Siebblech zwischen dem ersten und dem zweiten Spannelement gespannt werden kann, zur Verfügung gestellt. Das erste und zweite Element der Siebeinrichtung können integral mit derselben ausgebildet sein, und beide Elemente können in Form von Auskragungen, Vorsprüngen, Nuten, Graten, usw. vorgesehen werden.

Des weiteren kann hierbei unter Eingriff auch lediglich verstanden werden, dass das erste (zweite) Element des Siebblechs mit dem ersten (zweiten) Spannelement der Siebeinrichtung in Anschlag steht, dieses Element mithin an das Spannelement anstößt.

Die vorliegende Erfindung stellt weiterhin eine Zerkleinerungsvorrichtung zur Zerkleinerung von Materialkomponenten zur Verfügung, die umfasst
zumindest einen Rotor mit darauf angebrachten Rotormessem,
zumindest ein Statormesser;
zumindest eine Siebeinrichtung; und
die Befestigungsmittel, die oben beschrieben wurden.

Gemäß einer Weiterbildung umfasst die Zerkleinerungsvorrichtung neben dem zumindest einen Rotor mit darauf angebrachten Rotormessern und dem zumindest einen Statormesser zumindest eine Siebeinrichtung, welche die oben beschriebenen Befestigungsmittel umfasst und/oder das Siebblech, das ein erstes Element umfasst, das dazu ausgebildet ist, mit einem ersten Spannelement der Siebeinrichtung in Eingriff zu stehen, und das ein zweites Element umfasst, das dazu ausgebildet ist, mit einem zweiten Spannelement der Siebeinrichtung in Eingriff zu stehen, derart dass das Siebblech zwischen dem ersten und dem zweiten Spannelement gespannt werden kann.

Die oben gestellte Aufgabe wird ebenso durch ein Verfahren zum Befestigen eines Siebblechs an einem Siebträger einer Siebeinrichtung für eine Zerkleinerungsvorrichtung gemäß Anspruch 4 gelöst. Das beanspruchte Verfahren umfasst den Schritt des Einspannens des Siebblechs in oder an dem Siebträger zwischen einem ersten und einem zweiten Spannelement, derart dass zumindest eines der Spannelemente eine elastische Rückstellkraft auf das Siebblech ausübt. Das Spannen des Siebblechs geschieht also mithilfe der elastischen Rückstellkraft, die zumindest eines der Spannelemente ausübt. Genauer weist dieses Spannelement eine Rückstellkraft in Reaktion auf eine auf dasselbe wirkende Kraft auf, die dann an dem Siebblech angelegt wird.

Insbesondere kann das Einspannen des Siebblechs derart erfolgen, dass durch das erste Spannelement eine Kraft parallel zu einer Kante des Siebbleches, beispielsweise durch Anliegen des Siebblechs am Gehäuse, ausgeübt wird, und durch das zweite Spannelement eine elastische Rückstellkraft parallel zu der Kante des Siebbleches in Reaktion auf die von dem ersten Spannelement ausgeübte Kraft ausgeübt wird.

Gemäß einem Beispiel des erfindungsgemäßen Verfahrens wird das Siebblech mit endlicher Krümmung in oder an dem endlich gekrümmten Siebträger derart eingespannt wird, dass die Kraft von dem ersten Spannelement und die Kraft von dem zweiten Spannelement parallel zu der gekrümmten Oberfläche des gekrümmten Siebblechs ausgeübt wird. Der Siebträger und somit die Siebeinrichtung können also eine im wesentlichen ellipsoidale Teilform aufweisen, beispielsweise die Form eines Teils eines Zylinders oder Zylindermantels oder einer Kugel oder eines Kugelmantels, und somit eine endliche Krümmung besitzen. Insbesondere kann eine Kraft von dem ersten und/oder zweiten Spannelement entlang der Krümmung und senkecht zu der Längsachse des teilweise von der Siebeinrichtung umgebenen Rotors einer Zerkleinerungsvorrichtung wirken.

Weitere Merkmale und eine beispielhafte Ausführungsform der vorliegenden Erfindung werden nachfolgend anhand der Zeichnung näher erläutert. Es versteht sich, dass die Ausführungsform den Bereich der vorliegenden Erfindung nicht erschöpft. Es versteht sich weiterhin, dass einige oder sämtliche der im Weiteren beschriebenen Merkmale auch auf andere Weise miteinander kombiniert werden können.

Figur 1 stellt ein Beispiel für Befestigungsmittel für ein Siebblech dar, wobei die Befestigungsmittel ein Klemmteil und ein Druckfederelement umfassen.

Zunächst sei erwähnt, dass die Begriffe "Siebblech" und "Sieb" in dieser Anmeldung synonym verwendet werden und der Begriff "Siebblech" insbesondere keine Einschränkung des Materials des Siebs ausdrücken soll. Ebenso werden die Ausdrücke "Siebkassette" und "Siebträger" synonym verwendet und soll der Ausdruck "Siebkassette" keine geometrische oder sonstige Einschränkung gegenüber dem neutralen Begriff des Trägers ausdrücken.

Wie in Figur 1 gezeigt, umfasst eine im Schnitt gezeigte Zerkleinerungseinrichtung eine Siebeinrichtung 1, die einen Rotor 2 (der sich in dem gezeigten Beispiel in Gegenuhrzeigerrichtung dreht) teilweise umgibt. Am oberen rechten Ende der Siebeinrichtung 1 befindet sich ein Statormesser 3, welches in Zusammenarbeit mit den auf dem Rotor 2 angebrachten rotierenden Messern 4 aufgegebenes Material zerkleinert. Ein Siebblech 5 einer bestimmten Lochung (hier sind verschiedene Formen, z. B. eine Wabenform, möglich) ist an einem Siebträger 6 mithilfe eines Klemmteils 7 und eines Druckfederelements 8 befestigt. Die Siebeinrichtung kann mehrere Siebbleche beispielsweise mit einer Siebgröße von 5 bis 150 mm umfassen. Es versteht sich, dass in verschiedenen Ausführungsformen ein feststehender oder beweglicher Teil des Gehäuses die Funktion des Klemmteils 7 übernehmen kann.

Wie es auf der rechten Seite von Figur 1 gezeigt ist, übt das Klemmteil 7 eine Kraft F auf eine Auskragung oder einen Vorsprung 9 aus, der oder die integral mit dem Siebblech 5 ausgebildet sein kann oder anderweitig mit diesem fest verbunden ist. Über diese Auskragung 9 wird durch das Klemmteil 7 eine Kraft F in peripherer Richtung (Umfangsrichtung) im Uhrzeigersinn entlang des Siebblechs 5 ausgeübt. Die Größe der Kraft kann von dem Fachmann je nach konkreter Anwendung für einen bestimmten Zerkleinerertyp, z. B. durch Schraubeinstellung des Klemmteils 7, eingestellt werden.

Das Siebblech 5 wird durch das Klemmteil 7 über einen weiteren Vorsprung (eine Auskragung) 10 des Siebblechs gegen ein Druckfederelement 8, z. B. eine kaltgeformte Druckfeder aus Edelstahl gedrückt. In anderen Ausführungsformen kann eine Gummiplatte die Druckfeder aus Edelstahl ersetzen. Der Federkörper kann zylindrisch, rechteckig, kegelförmig, doppelkegelförmig, tonnenförmig, usw. sein. Es können Spiralflachfedern sowie Dreh- und Schenkelfedem verwendet werden.

Ein Widerlagervorsprung 11 der Siebeinrichtung 1, der z.B. an der Siebkassette 6 (dem Siebträger) ausgebildet ist, nimmt die von dem Klemmteil 7 ausgeübte und von dem Druckfederelement 8 übermittelte Kraft F auf. Das Siebblech wird somit mit endlicher Krümmung gespannt. Es kann leicht durch Betätigen des Klemmteils 7 gelöst werden. Zudem ist die Befestigung des Siebbleches gegenüber Vibrationen und ähnlicher Belastung im Betrieb durch das Vorsehen der Druckfeder relativ unempfindlich.

Die erfindungsgemäßen Befestigungsmittel zur Befestigung von Siebblechen an Siebkassetten können vorteilhaft sowohl in Einwellen- als auch Mehrwellenzerkleinerem Anwendung finden.

## Patentansprüche

1. Befestigungsmittel zur Befestigung eines Siebblechs (5) an einem Siebträger (6) einer Siebeinrichtung (1) für eine Zerkleinerungsvorrichtung, die umfassen
ein erstes Spannelement, das mit der Siebeinrichtung (1), insbesondere dem Siebträger (6), verbunden ist, und das dazu ausgebildet ist, eine Kraft auf das Siebblech (5) auszuüben;
ein zweites Spannelement, das mit der Siebeinrichtung (1), insbesondere dem Siebträger (6), verbunden ist, und das dazu ausgebildet ist, eine Kraft auf das Siebblech (5) auszuüben;
wobei das erste Spannelement ein mechanisches Klemmteil (7) ist, das dazu ausgebildet ist, eine Kraft parallel zu einer Kante des Siebbleches (5) auszuüben, **dadurch gekennzeichnet dass** das zweite Spannelement ein elastisches Element, insbesondere ein Federelement (8), ist, das dazu ausgebildet ist, eine elastische Rückstellkraft parallel zu der Kante des Siebbleches (5) in Reaktion auf die von dem ersten Spannelement ausgeübte Kraft auszuüben.

2. Die Befestigungsmittel gemäß Anspruch 1, in denen das erste und/oder das zweite Spannelement ein Federelement (8) umfasst.

3. Verfahren zum Befestigen eines Siebblechs (5) an einem Siebträger (6) einer Siebeinrichtung (1) für eine Zerkleinerungsvorrichtung, den Schritt umfassend Einspannen des Siebblechs (5) in oder an dem Siebträger (6) zwischen einem ersten und einem zweiten Spannelement, derart dass das erste Spannelement eine Kraft parallel zu einer Kante des Siebbleches (5) ausübt und das zweite Spannelement eine elastische Rückstellkraft parallel zu der Kante des Siebbleches (5) in Reaktion auf die von dem ersten Spannelement ausgeübte Kraft ausübt.

4. Verfahren gemäß Anspruch 3, in dem das Siebblech (5) mit endlicher Krümmung in oder an dem endlich gekrümmten Siebträger (6) derart eingespannt wird, dass die Kraft von dem ersten Spannelement und die Kraft von dem zweiten Spannelement parallel zu der gekrümmten Oberfläche des gekrümmten Siebblechs (5) ausgeübt wird.

5. Siebeinrichtung (1) für eine Zerkleinerungsvorrichtung, welche die Befestigungsmittel gemäß Anspruch 1 oder 2 umfasst.

6. Siebblech (5) für eine Siebeinrichtung (1) für eine Zerkleinerungsvorrichtung, das dazu ausgebildet ist, an einem Siebträger (6) einer Siebeinrichtung (1) für eine Zerkleinerungsvorrichtung mithilfe der Befestigungsmittel gemäß Anspruch 1 oder 2 befestigt zu werden, und das ein erstes Element in Form eines Vorsprungs oder einer Auskragung umfasst, das dazu ausgebildet ist, mit dem ersten Spannelement der Siebeinrichtung (1) in Eingriff zu stehen, und das ein zweites Element in Form eines Vorsprungs oder einer Auskragung umfasst, das dazu ausgebildet ist, mit dem zweiten Spannelement der Siebeinrichtung (1) in Eingriff zu stehen, derart dass das Siebblech (5) zwischen dem ersten und dem zweiten Spannelement gespannt werden kann.

7. Zerkleinerungsvorrichtung zur Zerkleinerung von Materialkomponenten, die umfasst
zumindest einen Rotor (2) mit darauf angebrachten Rotormessern (4);
zumindest ein Statormesser (3);
zumindest eine Siebeinrichtung (1); und
die Befestigungsmittel gemäß Anspruch 1 oder 2.

8. Zerkleinerungsvorrichtung zur Zerkleinerung von Materialkomponenten, die umfasst
zumindest einen Rotor (2) mit darauf angebrachten Rotormessern (4);
zumindest ein Statormesser (3); und
die Siebeinrichtung (1) gemäß Anspruch 5 und/oder das Siebblech (5) gemäß Anspruch 6.

## Claims

1. Fixing means for fixing a sheet-metal screening plate (5) to a screen carrier (6) of a screening device (1) for a crushing apparatus, which comprise
a first tensioning element that is connected to the screening device (1), particularly the screen carrier (6), and which is designed to exert a force on the screening plate (5);
a second tensioning element that is connected to the screening device (1), particularly the screen carrier (6), and which is designed to exert a force on the screening plate (5);
wherein the first tensioning element is a mechanical clamping member (7) that is designed to exert a force parallel to an edge of the screening plate (5), **characterised in that** the second tensioning element is a resilient element, particularly a spring element (8) that is designed to exert a resilient restoring force parallel to the edge of the screening plate (5) in reaction to the force exerted by the first tensioning element.

2. The fixing means according to claim 1, wherein the first and/or second tensioning element comprises a spring element (8).

3. Method of fixing a screening plate (5) to a screen carrier (6) of a screening device (1) for a crushing apparatus, comprising the step of
tensioning the screening plate (5) in or on the screen carrier (6) between a first and a second tensioning element, such that the first tensioning element exerts a force parallel to one edge of the screening plate (5) and the second tensioning element exerts a resilient restoring force parallel to the edge of the screening plate (5) in reaction to the force exerted by the first tensioning element.

4. Method according to claim 3, wherein the screening plate (5) is tensioned with a finite curvature in or on the finitely curved screen carrier (6) such that the force from the first tensioning element and the force from the second tensioning element is exerted parallel to the curved surface of the curved screening plate (5).

5. Screening device (1) for a crushing apparatus which comprises the fixing means according to claim 1 or 2.

6. Sheet-metal screening plate (5) for a screening device (1) for a crushing apparatus, which is designed to be fixed to a screen carrier (6) of a screening device (1) for a crushing apparatus using the fixing means according to claim 1 or 2, and which comprises a first element in the form of a projection or a protrusion that is designed to engage with the first tensioning element of the screening device (1), and which comprises a second element in the form of a projection or a protrusion that is designed to engage with the second tensioning element of the screening device (1), such that the screening plate (5) can be tensioned between the first and second tensioning elements.

7. Crushing apparatus for crushing material components, which comprises
- at least one rotor (2) with rotor blades (4) mounted thereon;
- at least one stator blade (3);
- at least one screening device (1); and
- the fixing means according to claim 1 or 2.

8. Crushing apparatus for crushing material components, which comprises
- at least one rotor (2) with rotor blades (4) mounted thereon;
- at least one stator blade (3); and
- the screening device (1) according to claim 5 and/or the screening plate (5) according to claim 6.

## Revendications

1. Moyens de fixation pour fixer une tôle de criblage (5) à un support de crible (6) d'un dispositif de criblage (1) pour un dispositif de concassage, incluant
- un premier élément de serrage qui est relié au dispositif de criblage (1), et plus particulièrement au support de crible (6), et qui est réalisé pour exercer une force sur la tôle de criblage (5),
- un deuxième élément de serrage qui est relié au dispositif de criblage (1), et plus particulièrement au support de crible (6), et qui est réalisé pour exercer une force sur la tôle de criblage (5),
le premier élément de serrage étant une pièce de bloquage mécanique (7) qui est réalisée pour exercer une force parallèlement à un bord de la tôle de criblage (5),
**caractérisé en ce que** le deuxième élément de serrage est un élément élastique, en particulier un élément à ressort (8), qui est réalisé pour exercer une force de rappel élastique parallèlement au bord de la tôle de criblage (5) en réaction à la force exercée par le premier élément de serrage.

2. Les moyens de fixation selon la revendication 1, dans lesquels le premier et/ou le deuxième élément de serrage comprennent un élément à ressort (8).

3. Procédé pour fixer une tôle de criblage (5) sur un support de crible (6) d'un dispositif de criblage (1) pour un dispositif de concassage, comprenant l'étape de
serrage de la tôle de criblage (5) dans ou sur le support de crible (6) entre un premier et un deuxième élément de serrage de manière telle que le premier élément de serrage exerce une force parallèlement à un bord de la tôle de criblage (5) et le deuxième élément de serrage exerce une force de rappel élastique parallèlement au bord de la tôle de serrage (5) en réaction à la force exercée par le premier élément de serrage.

4. Procédé selon la revendication 3, dans lequel la tôle de criblage (5) à courbure finie est serrée dans ou sur le support de crible (6) à courbure finie de manière telle que la force exercée par le premier élément de serrage et la force exercée par le deuxième élément de serrage sont exercées parallèlement à la surface courbe de la tôle de criblage courbe (5).

5. Dispositif de criblage (1) pour un dispositif de concassage, comprenant les moyens de fixation selon la revendication 1 ou 2.

6. Tôle de criblage (5) pour un dispositif de criblage (1) pour un dispositif de concassage, qui est réalisée pour être fixée sur un support de crible (6) d'un dispositif de criblage (1) pour un dispositif de concassage à l'aide des moyens de fixation selon la revendication 1 ou 2, et qui comprend un premier élément en saillie ou en débordement, lequel est réalisé pour être en prise avec le premier élément de serrage du dispositif de criblage (1), et qui comprend un deuxième élément en saillie ou en débordement, lequel est réalisé pour être en prise avec le deuxième élément de serrage du dispositif de criblage (1) de manière telle que la tôle de criblage (5) peut être serrée entre le premier et le deuxième élément de serrage.

7. Dispositif de concassage pour concasser des composants de matières, comprenant
- au moins un rotor (2) avec des lames de rotor (4) montées dessus ;
- au moins une lame de stator (3) ;
- au moins un dispositif de criblage (1) et
- les moyens de fixation selon la revendication 1 ou 2.

8. Dispositif de concassage pour concasser des composants de matières, comprenant
- au moins un rotor (2) avec des lames de rotor (4) montées dessus ;
- au moins une lame de stator (3) ;
- le dispositif de criblage (1) selon la revendication 5 et/ou la tôle de criblage (5) selon la revendication 6.
